# EUROPÄISCHE PATENTANMELDUNG

(11) **EP 1 897 471 A2**
(43) Veröffentlichungstag der Anmeldung: **12.03.2008**
(21) Anmeldenummer: 07015370.5
(22) Anmeldetag: 06.08.2007
(51) Int. Cl.: A47F 5/00

(54) **Regal**

(30) Priorität: 29.08.2006 DE 102006040294
(71) Anmelder: Wanzl Metallwarenfabrik GmbH, 89336 Leipheim (DE)
(72) Erfinder: Krist, Thomas, 89353 Glött (DE)

(57) **Zusammenfassung**

Die Erfindung betrifft ein Regal mit Säulen 2, wobei jede Säule 2 Etagen 3 aufweist, und wobei jede Etage 3 vorzugsweise mit wenigstens einem Fachteiler 5 und/oder einer vorderen Fachbegrenzung 6 ausgestattet ist.

Die Erfindung zeichnet sich dadurch aus, dass jede Etage 3 in seinem vorderen Bereich 7 mit einem U-Profil 8 versehen ist und dass das U-Profil 8 wenigstens eine Teilungsleiste 9 aufweist.

## Beschreibung

Die Erfindung betrifft ein Regal mit den Merkmalen im Oberbegriff des Hauptanspruchs.

Regale werden zum Darbieten von Ware in Selbstbedienungsläden für Lebensmittel, Kleidung oder andere Gegenstände verwendet.

Schwierigkeiten treten immer wieder auf, wenn eine Einteilung an einer Etage eingerichtet werden soll. Dies wird z.B. beim Wechsel von Ware notwendig. Hierfür sind Trenngitter vorgesehen. Diese werden am Regal angeordnet. Es kommt vor, dass Waren unterschiedlich viel Platz auf der Etage benötigen, was den Einsatz eines wechselbaren Trenngitters unerlässlich macht.

Die Aufgabe der Erfindung besteht daher darin, ein besseres Regal mit Etagen aufzuzeigen.

Die Erfindung löst die Aufgabe mit den Merkmalen im Hauptanspruch.

Durch die Form der Teilungsleiste kann jeder Fachteiler und/oder jede vordere Fachbegrenzung in einfacherweise an einer gewünschten Stelle an der Etage wechselbar angeordnet werden.

Jede Etage weist ein U-Profil auf, in dem die Teilungsleiste Platz findet. Jede Teilungsleiste ist wechsel- und lösbar in das U-Profil gelegt. Die Teilungsleiste ist nicht sichtbar angeordnet und wirkt dadurch auch nicht störend. Die Größe des U-Profils bestimmt die Höhe der Teilungsleiste. Eine Fixierung der Teilungsleiste ist nicht notwendig. Das bietet einen erheblichen Kostenvorteil und eine vereinfachte Montage.

Die Erfindung wird anhand eines Ausführungsbeispieles näher erläutert. Es zeigt
- Fig. 1: eine Etage in 3-D-Ansicht mit einer Teilungsleiste;
- Fig. 2: ausschnittsweise ein vorderer Bereich einer Etage mit einem Fachteiler und einer vorderen Fachbegrenzung sowie
- Fig. 3a bis 3e: verschiedene Formen einer Teilungsleiste.

Die Fig. 1 zeigt eine Etage 3, die wechselbar an zwei Säulen 2 angeordnet sind. Beides sind Bestandteile eines Regals 1, das üblicherweise aus mehreren Säulen 2 und zahlreichen Etagen 3 gebildet ist. Eine Rückwand verleiht dem Regal 1 zusätzlich Stabilität.

Jede Etage 3 kann beliebig gebildet sein, wie beispielsweise Kunststoff, Glas oder Metall. Auch ist eine Kombination verschiedener Materialien denkbar.

Fig. 1 zeigt eine Etage 3, die aus Drahtstäben 4 gebildet ist. Die Stäbe 4 weisen vorzugsweise einen runden Querschnitt auf. Aber auch andere Querschnitte sind denkbar.

An jeder Etage 3 ist im vorderen Bereich 7 ein U-Profil 8 gebildet.

Das U-Profil 8 dient für die Aufnahme von Fachteilern 5 und/oder vorderen Fachbegrenzungen 6. Die Anzahl an Fachteilern 5 und/oder vorderen Fachbegrenzungen 6 ist beliebig. Jeder Fachteiler 5 trennt Fächer voneinander. Jede Fachbegrenzung 6 verhindert, dass Waren von der Etage 3 herunter rutschen.

Jeder Fachteiler 5 und/oder jede vordere Fachbegrenzung 6 kann beliebig gebildet sein. Materialien wie beispielsweise Kunststoff, Glas oder Metall können eingesetzt werden. Auch ist eine Kombination verschiedener Materialien denkbar.

in Fig. 1 ist die vordere Fachbegrenzung 6 als Frontgitter 6 angeordnet. Das Frontgitter 6 ist aus Stäben 4, vorzugsweise aus Drahtstäben 4, gebildet,

Fig. 1 zeigt weiterhin einen Fachteiler 5, der wechselbar an der Etage 3 angeordnet ist. Der Fachteiler 5 ist in Form eines Trenngitters 5 hergestellt. Dieses trennt nicht näher dargestellte Waren, die auf der Etage 3 angeboten werden, voneinander. Der Fachteiler 5 in Form eines Trenngitters 5 ist aus Stäben 4, vorzugsweise aus Drahtstäben 4, gebildet.

Eine einfache Anordnung der Fachteiler 5 und/oder der vorderen Fachbegrenzungen 6 an der Etage 3 wird durch eine Teilungsleiste 9 erzielt.

Vorzugsweise ist jede Teilungsleiste 9 lösbar und somit wechselbar im U-Profil 8 angeordnet. Das hat den Vorteil, dass die Teilungsleiste 9 jederzeit herausgenommen werden kann. Auch besteht die Möglichkeit Etagen 3, die bereits mit einem U-Profil 8 im vorderen Bereich 7 ausgestattet sind, diese mit einer Teilungsleiste 9 nachzurüsten.

Durch das Anordnen der Teilungsleiste 9 ist eine selbständige Führung jedes Fachteilers 5 und/oder jeder vorderen Fachbegrenzung 6 gegeben.

Ein besonders einfaches Anordnen ist gegeben, wenn Trenngitter 5 und/oder Frontgitter 6 Verwendung finden.

Die Teilungsleiste 9 ist vorzugsweise, wie in Fig. 2 dargestellt, wellenartig gebildet.

Vorzugsweise sind Trenngitter 5 und Frontgitter 6 aus einem Drahtstab 4 gebildet. Alternativ sind aber auch beispielsweise rechteckige Stäbe 4 oder Stäbe 4 mit einem anderen Querschnitt für den Einsatz als Trenngitter 5 oder Frontgitter 6 denkbar.

Bei einem rechteckigen oder quadratischen Querschnitt der Stäbe 4 ist die Teilungsleiste 9 aus geöffneten Rechtecken oder Quadraten gebildet. (vgl. Fig. 3c,d)

Üblicherweise sind die Fachteiler 5 im rechten Winkel, d.h. 90°, zum U-Profil 8 im vorderen Bereich 7 angeordnet. Es kann aber auch der Fall eintreten, dass Fachteiler 5 in einem anderen Winkel anzuordnen sind.

Sind Fachteiler 5 in Form von Trenngittem 5 im Einsatz, die aus Drahtstäben 4 gebildet sind, können weiterhin Teilungsleisten 9 verwendet werden, die wellenartig gebildet sind.

Weisen die Fachteiler 5 hingegen Stäbe 4 mit einem rechteckigen oder quadratischen Querschnitt auf, ist jede Teilungsleiste 9 zickzackartig geformt.

In den Figuren 3a bis 3e sind verschiedene, beispielhafte Formen einer Teilungsleiste 9 dargestellt.

Die Teilungsleiste 9 ist bei den Figuren 3a und 3b mit Radien versehen. Es sind auch jeweils miteinander verbundene Halbkreise denkbar.

Fig. 3c zeigt eine mit auf einer Seite offenen Quadraten gebildete Teilungsleiste 9.

In Fig. 3d ist die Teilungsleiste 9 aus Rechtecken gebildet.

Aber auch eine zickzackförmige Teilungsleiste 9, wie sie in Fig. 3e dargstellt ist, kann u.U. Einsatz finden.

In Abhängigkeit des Querschnitts von Trenn- und/oder Frontgitter 5, 6 bzw. einer nicht näher dargestellten Gestalt von Fachteiler 5 und/oder vorderer Fachbegrenzung 6 können weitere Formen einer Teilungsleiste 9 notwendig sein.

Sind Fachteiler 5 und/oder vordere Fachbegrenzungen 6 vorgesehen, die aus einem oder mehreren anderen Materialien hergestellt sind, ist eine wechselbare Anordnung an der Teilungsleiste 9 sicherzustellen. Gegebenenfalls ist die Form der Teilungsleiste 9 weiterhin entsprechend anzupassen. Auch besteht die Möglichkeit Fachteiler 5 und/oder vordere Fachbegrenzungen 6 konstruktiv zu verändern.

Die Höhe H jeder Teilungsleiste 9 richtet sich nach der Größe des U-Profils 8.

Die Länge L der Teilungsleiste 9 kann beliebig gebildet werden. Vorzugsweise entspricht die Länge L der Teilungsleiste 9 der Breite der Etage 3. Die Teilungsleiste 9 kann aber auch Etagen 3 miteinander verbinden.

Jede Teilungsleiste 9 ist vorzugsweise aus einem Flachstab gebildet. Eine Stärke von 0,5 mm hat sich als vorteilhaft erwiesen.

### Bezugszeichenliste

- 1: Regal
- 2: Säule
- 3: Etage
- 4: Drahtstab, Stab
- 5: Fachteiler, Trenngitter
- 6: Vordere Fachbegrenzung, Frontgitter
- 7: vorderer Bereich
- 8: U-Profil
- 9: Teilungsleiste

- H: Höhe der Teilungsleiste
- L: Länge der Teilungsleiste

## Patentansprüche

1. Regal mit Säulen 2, wobei jede Säule 2 Etagen 3 aufweist, und wobei jede Etage 3 vorzugsweise mit wenigstens einem Fachteiler 5 und/oder einer vorderen Fachbegrenzung 6 ausgestattet ist, **dadurch gekennzeichnet, dass** jede Etage 3 in seinem vorderen Bereich 7 mit einem U-Profil 8 versehen ist und dass das U-Profil 8 wenigstens eine Teilungsleiste 9 aufweist.

2. Etage nach Anspruch 1, **dadurch gekennzeichnet, dass** die Teilungsleiste 9 lösbar im U-Profil 8 angeordnet ist.

3. Etage nach den Ansprüchen 1 und 2, **dadurch gekennzeichnet, dass** die Teilungsleiste 9 wellenartig gestaltet ist.

4. Etage nach den Ansprüchen 1 und 2, **dadurch gekennzeichnet, dass** die Teilungsleiste 9 aus geöffneten Rechtecken oder Quadraten gebildet ist.

5. Etage nach den Ansprüchen 1 und 2, **dadurch gekennzeichnet, dass** die Teilungsleiste 9 zickzackartig geformt ist.
